# EUROPÄISCHE PATENTSCHRIFT

(11) **EP 0 518 034 B1**
(45) Veröffentlichungstag und Bekanntmachung des Hinweises auf die Patenterteilung: **13.09.1995**
(21) Anmeldenummer: 92106732.8
(22) Anmeldetag: 21.04.1992
(51) Int. Cl.: B41F 31/14

(54) **Verreibwalze für Druckmaschinen**
Oscillating roller for printing machines
Rouleau distributeur pour machines d'impression

(30) Priorität: 25.04.1991 DE 4113491
(43) Veröffentlichungstag der Anmeldung: 16.12.1992
(73) Patentinhaber: KOENIG & BAUER-ALBERT AKTIENGESELLSCHAFT, 97080 Würzburg (DE)
(72) Erfinder: Dörsam, Willi Richard Ludwig, W-8700 Würzburg (DE); Stiel, Jürgen, W-8745 Ostheim (DE)

(56) Entgegenhaltungen:
- EP-A- 0 418 778
- DE-A- 2 935 014

## Beschreibung

Die vorliegende Erfindung betrifft eine Verreibwalze für Druckmaschinen gemäß dem Oberbegriff des Anspruches 1.

Verreibwalzen werden bei Druckmaschinen immer dann eingesetzt, wenn das Druckbild über die Fläche eine ungleichmäßige Farbverteilung erfordert. Die Verreibwalzen haben sowohl eine günstige farbaufspaltende als auch eine günstige farbverreibende Wirkung.

Durch die DE-OS 29 35 014 ist eine herausnehmbare Verreibwalze in Druckmaschinen der vorgegebenen Gattung bekanntgeworden, welche durch Friktion über ihre Mantelfläche angetrieben wird. Ein Rädergetriebe treibt eine Welle der Verreibwalze an, die wiederum ein Kurvengetriebe antreibt, das zur Erzeugung einer axialen Hin- und Herbewegung der Verreibwalze dient.

Nachteilig bei dieser Verreibwalze ist, daß sie nur als Verreibwalze benutzt werden kann. Sie ist also nicht umschaltbar von oszillierender Bewegung auf nichtoszillierende Bewegung.

Die EP-PS 0 047 861 zeigt eine changierende Farbauftragswalze bei welcher der Changierhub abstellbar ist. Ihr Antrieb erfolgt durch Reibschluß.

Der Erfindung liegt die Aufgabe zugrunde, eine Verreibwalze für Druckmaschinen zum Verreiben von Flüssigkeit oder Druckfarbe mittels Antrieb durch Friktion über die Mantelfläche des Walzenkörpers zu schaffen, wobei der Changierhub abstellbar und die Walze somit als nichtchangierende Farbtransportwalze einsetzbar ist.

Erfindungsgemäß wird diese Aufgabe durch den kennzeichnenden Teil des Anspruches 1 gelöst.

Durch die erfindungsgemäße Lösung ist es nicht erforderlich, bei Nichtbenutzung der verreibwalze zum Verreiben von Flüssigkeit oder Farbe dieselbe auszubauen, sondern sie kann nach Abschaltung des Changierhubes als Verteiler- oder Transportwalze weiter eingesetzt werden. Dadurch wird der Verschleiß gemindert, die Walze ist universell einsetzbar und unabhängig von dem Eingriff fremder Zahnräder betreibbar.

Durch die Anordnung des Getriebes außerhalb der Verreibwalze wird die Getriebewärme besser nach außen abgeführt und trägt aus diesen Gründen nicht zur Minderung der Druckqualität bei.

Durch die Ausbildung des Getriebegehäuses mit einer Kuppeleinrichtung in Form eines verschiebbaren Rastbolzens wird eine sichere und technisch einfache Einschaltung des Changierhubes erreicht. Der Rastbolzen kann dabei sowohl im Getriebegehäuse als auch im Maschinengestell gelagert sein. Die Kuppeleinrichtung kann vorteilhaft auch durch eine am Maschinengestell angebrachte Reibkupplung ausgeführt sein. Dadurch wird es möglich, den Changierhub während des Betriebes der Verreibwalze über Fernbedienung einzuschalten.

Vorteilhafterweise bieten sich weitere technische Möglichkeiten an, den Changierhub durch Unterbrechung des Kraftflusses zwischen dem am Gestell festgelegten Getriebegehäuse und der Verreibwalze aufzuheben. Dazu kann beispielsweise eine bekannte Muffenkupplung auf der Vorgelegeachse oder auf der Achse zwischen der Verreibwalze und dem Getriebegehäuse eingesetzt werden, wodurch vorgenannte Achsen eine Trennstelle erhalten. Der gleiche Effekt wird erzielt, wenn ein Zahnrad des Doppelritzels mittels eines Indexstiftes lösbar auf der Vorgelegeachse befestigt ist.

Nachfolgend soll die Erfindung an mehreren Ausführungsbeispielen näher erläutert werden. In der zugehörigen Zeichnung zeigen:
- Fig. 1:: die schematische Seitenansicht eines Farb- und Feuchtwerkes einer Druckmaschine;
- Fig. 2:: die schematische Darstellung der erfindungsgemäßen Verreibwalze;
- Fig. 3:: die schematische Darstellung der Verreibwalze im Changierbetrieb als ausschnittweise Vergrößerung der Fig. 2;
- Fig. 4:: die schematische Darstellung der Verreibwalze gemäß Fig. 3, jedoch in Ruhestellung.

Gemäß Fig. 1 ist die schematische Seitenansicht eines Farb- und Feuchtwerkes einer Druckmaschine dargestellt.

Eine Verreibwalze 1 ist innerhalb des Walzenstranges des Farb- und Feuchtwerkes an eine beliebige Farbtransportwalze 2, Auftragswalze 3 oder Farb- und Feuchtmittelauftragswalze 4 anstellbar.

Es ist jedoch auch möglich, die in der Zeichnung dargestellte Farbtransportwalze 2, Auftragswalze 3 oder die Farb- und Feuchtmittelauftragwalze 4 mit den gleichen erfindungsgemäßen Merkmalen der Verreibwalze 1 auszustatten.

Nach Fig. 2 befindet sich die Verreibwalze 1 auf einer drehbaren Achse 6, die in Kugellagern 7; 8 gelagert ist. Dabei ist das Kugellager 7 als Festlager und das Kugellager 8 als Lastlager ausgeführt, und beide Kugellager 7; 8 sind in Walzenschlössern gehalten über Lagerarme 10 in den Seiten des Gestells 9; 11 einstellbar befestigt. Die Verreibwalze 1 ist dreh- und changierbar auf Nadellagern 13 gelagert. Auf der einen Stirnseite der Verreibwalze 1 ist mittels Schrauben 14 zentrisch zur Achse 6 ein Zahnrad 16 befestigt. Auf dem Nadellager 12 und einem auf der Achse 6 befindlichen Kugellager 17 ist ein drehbares Getriebegehäuse 18 befestigt. In dem Getriebegehäuse 18 ist ein Doppelritzel 19 drehbar auf einer Vorgelege-Achse 21 in Lagern 22; 23 gelagert. Das Doppelritzel 19 greift einerseits in das Zahnrad 16 und andererseits in das mit der Achse 6 fest verbundene Zahnrad 24 ein. Die Zahnräder 16 und 24 haben eine voneinander verschiedene Anzahl von Zähnen. Es ist jedoch auch möglich, die Zahnräder 16; 24 mit der gleichen Anzahl von Zähnen auszustatten und die Zähnezahl der Ritzel des Doppelritzels 19 unterschiedlich zu gestalten. Das Getriebegehäuse 18 ist mittels einer Kupplung gegen die Seite des Lagerarms 10 feststellbar. Die Arretierung kann ebenso gegen das Gestell 9 erfolgen.

Gemäß Fig. 3 und 4 besteht die Kupplung aus einem in einem Gleitstück 26 befestigten Rastbolzen 27, welcher in einer Führung 28 gegen ein am Gestell 9 befestigtes Widerlager 29 in Pfeilrichtung A bewegbar ist. Das Gleitstück 26 besitzt eine Handhabe 31, beispielsweise einen Griff, welcher durch ein Langloch 32 des Getriebegehäuses 18 geführt und in Pfeilrichtung A betätigbar ist. Um die in Fig. 3 und 4 gezeigten unterschiedlichen Betriebsarten einzustellen, ist das Gleitstück 26 der Arretierung mit zwei Ausnehmungen 33; 34 versehen, in welche wahlweise die Handhabe 31 gegen die Federkraft eines aus Kugel und Druckfeder bestehenden Kugelrasters 36 einrastet. Der in Fig. 3 gezeigte Zustand des Festlegens des Getriebegehäuses 18 gegen das Gestell 9 kann auch durch eine symbolisch dargestellte und am Gestell 9 befestigte Reibkupplung 35 erfolgen, die gegen das Getriebegehäuse 18 mechanisch, magnetisch, pneumatisch, hydraulisch oder elektrisch betätigbar ist.

In Verlängerung des Rastbolzens 27 besitzt das Gleitstück 26 weiterhin einen Rastbolzen 27', welcher verschiebbar durch eine am Getriebegehäuse 18 angebrachte Führung 28' in Pfeilrichtung A gegen ein am Zahnrad 16 angebrachtes Widerlager 29' bewegbar ist. Das Widerlager 29' kann beispielsweise als Bohrung im Zahnrad 16 ausgeführt sein.

Auf der anderen Stirnseite der Verreibwalze 1 sind mittels Schrauben 14 zwei Changierkurven 37; 38 befestigt, die durch eine Abstandshülse 39 und nicht dargestellte Fixierstifte in Abstand und Lage ausgerichtet sind. An den Changierkurven 37; 38 liegt jeweils eine Kurvenrolle 41; 42 an, die durch Klemmschrauben 43 in der Achse 6 fixiert sind. An den Stirnseiten der Verreibwalze 1 ist koaxial zur Achse 6 jeweils eine ringförmige Wärmeisolation 44 angebracht, die beispielsweise aus Kunststoff bestehen kann und welche in ihrer Wirkungsrichtung parallel zur Achse 6 verläuft.

Die Funktionsweise ist wie folgt. Wenn die Verreibwalze 1 durch Friktion an ihrem Walzenkörper angetrieben wird, und die Arretiereinrichtung in der in Fig. 3 gezeigten Stellung ist, d. h. der Rastbolzen 27 mit dein Widerlager 29 in Wirkverbindung steht, dann ist das Getriebegehäuse 18 im Ruhezustand. Die Achse 6 dreht sich dann mit einer von der Drehzahl n1 der Verreibwalze 1 abweichenden Drehzahl n2. Durch die Drehzahldifferenz zwischen n1 und n2 wird über die Changierkurven 37; 38 und die Kurvenrollen 41; 42 die Changierbewegung der Verreibwalze 1 erzeugt.

Wird die Handhabe 31 in die in Fig. 4 gezeigte Position gebracht, dann bekommt der Rastbolzen 27' Kontakt mit dem Widerlager 29' am Zahnrad 16. Somit drehen sich dann die Verreibwalze 1, das Getriebegehäuse 18 und Achse 6 in den Kugellagern 7; 8 mit gleicher Drehzahl. Es erfolgt keine Changierbewegung.

Die in Fig. 4 gezeigte Position der Arretierung des Getriebegehäuses 18 zum Widerlager 29' erfolgt jedoch nur aus Sicherheitsgründen, da zum Ausschalten des Changierhubes nur die lösbare Verbindung gemäß Fig. 3 aufgehoben werden muß, da der Reibungswiderstand sowohl des Stirnradgetriebes als auch des Kurvengetriebes einen Changierhub nicht zuläßt. Der Changierhub tritt erst dann ein, wenn das Getriebegehäuse 18 gegen das Gestell 9 festgelegt ist.

Weiterhin besteht die Möglichkeit, den Changierhub durch Unterbrechung des Kraftflusses zwischen dem am Gestell 9 festgelegten Getriebegehäuse 18 und der Verreibwalze 1 aufzuheben. Dazu kann beispielsweise eine bekannte Muffenkupplung 40 auf der Vorgelegeachse 21 oder eine Muffenkupplung 45 auf der Achse 6 eingesetzt werden. Der gleiche Effekt wird erzielt, wenn ein Zahnrad des Doppelritzels 19 mit einem nicht dargestellten Indexstift 46 lösbar auf der Vorgelegeachse 21 befestigt ist. Der Indexbolzen oder Indexstift 46 ist zylindrisch ausgebildet und ist mittels eines nicht dargestellten Griffes in einer genormten Bohrbuchse feststellbar. Der Griff kann aus dem Getriebegehäuse 18 herausgeführt sein. Generell kann gesagt werden, daß als Kuppeleinrichtung eine Vielzahl von schaltbaren kraft- oder formschlüssigen Kupplungen Anwendung finden können.

### Teileliste

- 1: Verreibwalze
- 2: Farbtransportwalze
- 3: Auftragswalze
- 4: Farb- und Feuchtmittelauftragswalze
- 5: Reibzylinder
- 6: Achse
- 7: Kugellager
- 8: Kugellager
- 9: Gestell
- 10: Lagerarm
- 11: Gestell
- 12: Nadellager
- 13: Nadellager
- 14: Schraube
- 15: -
- 16: Zahnrad
- 17: Kugellager
- 18: Getriebegehäuse
- 19: Doppelritzel
- 20: -
- 21: Vorgelegeachse
- 22: Lager
- 23: Lager
- 24: Zahnrad
- 25: -
- 26: Gleitstück
- 27: Rastbolzen
- 27': Rastbolzen
- 28: Führung
- 28': Führung
- 29: Widerlager
- 29': Widerlager
- 30: -
- 31: Handhabe
- 32: Langloch
- 33: Ausnehmung
- 34: Ausnehmung
- 35: Reibkupplung
- 36: Kugelschnapper
- 37: Changierkurve
- 38: Changierkurve
- 39: Abstandshülse
- 40: Muffenkupplung
- 41: Kurvenrolle
- 42: Kurvenrolle
- 43: Klemmschraube
- 44: Wärmeisolation
- 45: Muffenkupplung
- 46: Indexstift
- A: Pfeilrichtung

## Patentansprüche

1. Herausnehmbare Verreibwalze für eine Druckmaschine, wobei die Verreibwalze durch Reibschluß mit einem Mantel einer anderen Walze antreibbar angeordnet, die Drehbewegung der anderen Walze abgreifend, in seitengestellfesten Halterungen drehbar gelagert, mit einem Kurvengetriebe zur Erzeugung einer axialen Hin- und Herbewegung der Verreibwalze, einem in einem Getriebegehäuse gelagerten und das Kurvengetriebe antreibenden Rädergetriebe zur Erzeugung einer Antriebsdrehzahl für den Eingang des Kurvengetriebes versehen ist, dadurch gekennzeichnet, daß das Getriebegehäuse (18) wahlweise gestellfest, die Antriebsdrehzahl auf das Kurvengetriebe (37, 38, 39, 41, 42, 43) zur Erzeugung der axialen Hin- und Herbewegung übertragend oder verreibwalzenfest inaktiv festlegbar angeordnet ist.

2. Verreibwalze nach Anspruch 1, dadurch gekennzeichnet, daß Kuppel-Mittel (40; 44, 45), zur Unterbrechung des Kraftflusses von der Verreibwalze (1, 14) über das Rädergetriebe (6, 16, 17, 19, 21 , 22, 23, 24) zum Kurvengetriebe (37, 38, 39, 41, 42, 43) zur Erzeugung der axialen Hin- und Herbewegung bei gestellfester Festlegung des Getriebegehäuses (18) vorgesehen sind.

3. Verreibwalze nach Anspruch 2, dadurch gekennzeichnet, daß die Kuppel-Mittel (40; 44, 45) als formschlüssige Kupplung ausgebildet sind.

4. Verreibwalze nach Anspruch 2, dadurch gekennzeichnet, daß die Kuppel-Mittel (40; 44, 45) als kraftschlüssige Kupplung ausgebildet sind.

5. Verreibwalze nach den Ansprüchen 2 bis 4, dadurch gekennzeichnet, daß das Kurvengetriebe (37, 38, 39, 41, 42, 43) zur Erzeugung der axialen Hin- und Herbewegung ein mit der Verreibwalze (1) verbundenes Zahnrad (16) aufweist, welches mit einem auf einer Vorgelegeachse (21) befindlichen Doppelritzel (19) in Eingriff ist, wobei das Doppelritzel (19) gleichzeitig mit einem mit einer Achse (6) fest verbundenen Zahnrad (24) in Wirkverbindung steht.

6. Verreibwalze nach den Ansprüchen 1 bis 5 dadurch gekennzeichnet, daß eine schaltbare Festlege (26, 27, 28, 29, 29', 31, 33, 36; 35) zum Festlegen des Getriebegehäuses (18) mit dem Rädergetriebe (6, 16, 17, 19, 21, 22, 23, 24) am Gestell (9) vorgesehen ist.

7. Verreibwalze nach den Ansprüchen 1 bis 6, dadurch gekennzeichnet, daß als schaltbare Festlege (35) mit dem Rädergetriebe (6, 16, 17, 19, 21, 22, 23, 24) eine Reibkupplung (35) vorgesehen ist.

8. Verreibwalze nach den Ansprüchen 1 bis 7, dadurch gekennzeichnet, daß als Festlege ein Rastbolzen (27) in einem Gleitstück (26) befestigt ist, welches eine Ausnehmung (34) aufweist, in welche gegen die Kraft einer Feder die Kugel eines Kugelschnappers (36) in Eingriff bringbar ist, daß das Gleitstück (26) eine Handhabe (31) aufweist, die durch ein Langloch (32) aus dem Getriebegehäuse (18) ragt.

9. Verreibwalze nach den Ansprüchen 1 bis 8, dadurch gekennzeichnet, daß als Verbindung des Rastbolzens (27) bei walzenseitiger Festlegung des Rädergetriebes (6, 16, 17, 19, 21, 22, 23, 24) ein in dem Getriebegehäuse (18) gelagerter Rastbolzen (27') vorgesehen ist, der gegen ein an einem Flansch des Zahnrades (16) oder an der Stirnseite der Verreibwalze (1) befestigtes Widerlager (29') axial verschiebbar angeordnet ist.

10. Verreibwalze nach den Ansprüchen 1 bis 9, dadurch gekennzeichnet, daß bei geöffneter Festlege (26, 27, 28, 29, 29', 31; 33, 36; 35) des Getriebegehäuses (18) zum Gestell (9) als Kupplung zum Trennen des Kraftflusses vom Rädergetriebe (6, 16, 17, 19, 21, 22, 23, 24) ein Kurvengetriebe (16; 19; 21; 24) zur Erzeugung der axialen Hin- und Herbewegung der Verreibwalze (1) und der Reibungswiderstand dieses Getriebes zur Erzeugung der axialen Bewegung (37; 38; 39; 41; 42) vorgesehen ist.

11. Verreibwalze nach den Ansprüchen 1 bis 10, dadurch gekennzeichnet, daß als Festlege des Getriebegehäuses (18) zum Gestell (9) ein Zahnrad des Doppelritzels (19) mittels aufhebbarer formschlüssiger Verbindung auf der Vorlegeachse (21) drehfest gelagert ist.

12. Verreibwalze nach den Ansprüchen 1 bis 10, dadurch gekennzeichnet, daß als lösbare formschlüssige Verbindung (27) ein Indexstift (46) vorgesehen ist.

13. Verreibwalze nach den Ansprüchen 1 bis 10, dadurch gekennzeichnet, daß als lösbare formschlüssige Verbindung (27) eine Vielkeilhülse oder Muffenkupplung (40; 45) vorgesehen ist.

14. Verreibwalze nach den Ansprüchen 1 bis 13, dadurch gekennzeichnet, daß das Getriebegehäuse (18) und das Rädergetriebe (6, 16, 17, 19, 21, 22, 23, 24) zur Erzeugung der axialen Bewegung axial räumlich getrennt von der Verreibwalze (1) angeordnet ist.

## Claims

1. A removable distributing roller for a printing machine, the distributing roller being arranged such that it is drivable by frictional connection with an outer surface of another roller, taking on the rotary movement of the other roller, being mounted such that it is rotatable in mountings fixed to the side frame, having a cam gear for generating an axial to-and-fro movement of the distributing roller, a wheel gear which is mounted in a gear housing and drives the cam gear, for generating a driving speed for the input to the cam gear, being provided, characterized in that the gear housing (18) is arranged selectively fixed to the frame, transmitting the driving speed to the cam gear (37, 38, 39, 41, 42, 43) for generating the axial to-and-fro movement, or capable of being made inactive, fixed to the distributing roller.

2. A distributing roller according to Claim 1, characterized in that coupling means (40; 44, 45) for interrupting the flow of force from the distributing roller (1, 14) by way of the wheel gear (6, 16, 17, 19, 21, 22, 23, 24) to the cam gear (37, 38, 39, 41, 42, 43) are provided for generating the axial to-and-fro movement when the gear housing (18) is established fixed to the frame.

3. A distributing roller according to Claim 2, characterized in that the coupling means (40; 44, 45) are constructed as a form-fitting coupling.

4. A distributing roller according to Claim 2, characterized in that the coupling means (40; 44, 45) are constructed as a force-fitting coupling.

5. A distributing roller according to Claims 2 to 4, characterized in that the cam gear (37, 38, 39, 41, 42, 43) for generating the axial to-and-fro movement has a toothed wheel (16) connected to the distributing roller (1) and in engagement with a double pinion (19) located on an idler shaft (21), the double pinion (19) simultaneously being in operative connection with a toothed wheel (24) fixedly connected to a shaft (6).

6. A distributing roller according to Claims 1 to 5, characterized in that a switchable fixing means (26, 27, 28, 29, 29', 31, 33, 36; 35) is provided for fixing the gear housing (18) with the wheel gear (6, 16, 17, 19, 21, 22, 23, 24) to the frame (9).

7. A distributing roller according to Claims 1 to 6, characterized in that a friction coupling (35) is provided as the switchable fixing means (35) with the wheel gear (6, 16, 17, 19, 21, 22, 23, 24).

8. A distributing roller according to Claims 1 to 7, characterized in that, as the fixing means, a latching pin (27) is secured in a sliding piece (26) which has a cutout (34) in which, in opposition to the force of a spring, the ball of a ball catch (36) can be brought into engagement, and in that the sliding piece (26) has a handle (31) which projects out of the gear housing (18) through an elongate hole (32).

9. A distributing roller according to Claims 1 to 8, characterized in that, as the connection for the latching pin (27) when the wheel gear (6, 16, 17, 19, 21, 22, 23, 24) is fixed on the roller side, there is provided a latching pin (27') which is mounted in the gear housing (18) and is arranged such that it is axially displaceable with respect to an abutment means (29') secured to a flange of the toothed wheel (16) or to the end face of the distributing roller (1).

10. A distributing roller according to Claims 1 to 9, characterized in that when the means (26, 27, 28, 29, 29', 31; 33, 36; 35) for fixing the gear housing (18) to the frame (9) is opened, as the coupling for interrupting the flow of force from the wheel gear (6, 16, 17, 19, 21, 22, 23, 24) there is provided a cam gear (16; 19; 21; 24) for generating the axial to-and-fro movement of the distributing roller (1) and the frictional resistance of this gear for generating the axial movement (37; 38; 39; 41; 42).

11. A distributing roller according to Claims 1 to 10, characterized in that, as the means for fixing the gear housing (18) to the frame (9), a toothed wheel of the double pinion (19) is mounted such that it is rotationally fixed on the idler shaft (21) by means of a removable form-fitting connection.

12. A distributing roller according to Claims 1 to 10, characterized in that, as the detachable form-fitting connection (27), a reference pin (46) is provided.

13. A distributing roller according to Claims 1 to 10, characterized in that, as the detachable form-fitting connection (27), a multiple-spline bushing or a sleeve coupling (40; 45) is provided.

14. A distributing roller according to Claims 1 to 13, characterized in that the gear housing (18) and the wheel gear (6, 16, 17, 19, 21, 22, 23, 24) for generating the axial movement is arranged axially spatially separated from the distributing roller (1).

## Revendications

1. Rouleau distributeur démontable pour une machine d'impression, le rouleau distributeur étant disposé de façon à pouvoir être entraîné par une liaison par friction à une enveloppe appartenant à un autre rouleau, le mouvement de rotation pouvant être prélevé sur celui de l'autre rouleau, un tourillonnement permettant une rotation étant prévu dans des fixations montées rigidement sur des bâtis latéraux, avec une transmission à came destinée à produire un mouvement d'aller et de retour axial du rouleau distributeur, avec une transmission à roues, montée à rotation dans un carter de transmission et assurant l'entraînement de la transmission par came en vue de produire une vitesse de rotation d'entraînement correspondant à l'entrée de la transmission par came, caractérisé en ce que le carter de transmission (18) est disposé à volonté fixé au bâti, en transmettant la vitesse de rotation d'entraînement à la transmission à came (37, 38, 39, 41, 42, 43) en vue de produire le mouvement d'aller et de retour axial, ou bien peut être fixé inactif assujetti au rouleau distributeur.

2. Rouleau distributeur selon la revendication 1, caractérisé en ce que sont prévus des moyens de couplage (40; 44, 45) destinés à interrompre la liaison mécanique allant du rouleau distributeur (1, 14) par la transmission à roue (6, 16, 17, 19, 21, 22, 23, 24) allant à la transmission à came (37, 38, 39, 41, 42, 43), pour produire le mouvement d'aller et de retour axial lorsque le carter de transmission (18) est bloqué assujetti au bâti.

3. Rouleau distributeur selon la revendication 2, caractérisé en ce que les moyens de couplage (40; 44, 45) sont réalisés sous forme d'accouplement à liaison par ajustement de forme.

4. Rouleau distributeur selon la revendication 2, caractérisé en ce que les moyens de couplage (40; 44, 45) sont réalisés sous forme de couplage à liaison mécanique.

5. Rouleau distributeur selon les revendications 2 à 4, caractérisé en ce que la transmission à came (37, 38, 39, 41, 42, 43) présente, en vue de produire le mouvement d'aller et de retour axial, une roue dentée (16) reliée au rouleau distributeur (1) et s'engrenant à l'aide d'un pignon double (19) se trouvant sur un axe de positionnement (21), le pignon double (19) étant simultanément relié fonctionnellement à une roue dentée (24) reliée rigidement à un axe (6).

6. Rouleau distributeur selon les revendications 1 à 5, caractérisé en ce qu'est prévu un support (26, 27, 28, 29, 29', 31, 33, 36; 35) pouvant être commutés, pour assurer la fixation du carter de transmission (18) à la transmission à roues (6, 16, 17, 19, 21, 22, 23, 24) sur le bâti (9).

7. Rouleau distributeur selon les revendications 1 à 6, caractérisé en ce qu'un accouplement à friction (35) est prévu comme support (35) à possibilité de commutation, avec la transmission à roues (6, 16, 17, 19, 21, 22, 23, 24).

8. Rouleau distributeur selon les revendications 1 à 7, caractérisé en ce qui est fixé à titre de support un boulon d'encliquetage (27) dans une pièce de coulissement (26) présentant un logement (34) dans lequel la bille d'un accouplement à bille (36) peut être mise en prise à l'encontre de la force d'un ressort, en ce que la pièce de coulissement (26) présente une poignée (31), ressortant du carter de transmission (18) en passant à travers un trou oblong (32).

9. Rouleau distributeur selon les revendications 1 à 8, caractérisé en ce qu'est prévu à titre de liaison du boulon d'encliquetage (27), lors de la fixation côté rouleau de la transmission à roues (6, 16, 17, 19, 21, 22, 23, 24), un boulon d'encliquetage (27'), monté à rotation dans le carter de transmission (18) et disposé de façon à pouvoir être déplacé axialement vers une contre-butée (29') fixée sur une bride de la roue dentée (16) ou sur la face frontale du rouleau distributeur (1).

10. Rouleau distributeur selon les revendications 1 à 9, caractérisé en ce que, lorsque la chaîne de solidarisation (26, 27, 28, 29, 29', 31; 33, 36; 35) du carter de transmission (18) vis-à-vis du bâti (9) est ouverte, est prévu comme accouplement, en vue d'assurer la séparation entre la liaison mécanique et les transmissions à roues (6, 16, 17, 19, 21, 22, 23, 24), une transmission à came (16; 19; 21; 24) destiné à produire le mouvement d'aller et retour axial du rouleau distributeur (1) et la résistance au frottement de cette transmission, en vue de produire le mouvement axial (37; 38; 39; 41; 42).

11. Rouleau distributeur selon les revendications 1 à 10, caractérisé en ce qu'est prévu comme chaîne de transmission à possibilité de blocage pour le carter de transmission (18) vis-à-vis du bâti (9) une roue dentée du pignon double (19), avec un montage à rotation, avec un assujettissement sur l'axe de support (21), obtenu au moyen d'une liaison à ajustement de forme, pouvant être désolidarisée.

12. Rouleau distributeur selon les revendications 1 à 10, caractérisé en ce qu'une broche de repérage (46) est prévu comme liaison (27) à ajustement de forme désolidarisable.

13. Rouleau distributeur selon les revendications 1 à 10, caractérisé en ce qu'est prévu à titre de liaison (27) à ajustement de forme désolidarisable une douille cannelée à cales multiple ou bien un accouplement à manchon (40; 45).

14. Rouleau distributeur selon les revendications 1 à 13, caractérisé en ce que le carter de distribution (18) et le carter à roues (6, 16, 17, 19, 21, 22, 23, 24) sont disposés séparés spatialement axialement vis-à-vis du rouleau distributeur (1), en vue de produire le mouvement axial.
